# EUROPÄISCHE PATENTSCHRIFT

(11) **EP 3 223 979 B1**
(45) Veröffentlichungstag und Bekanntmachung des Hinweises auf die Patenterteilung: **12.09.2018**
(21) Anmeldenummer: 15801184.1
(22) Anmeldetag: 27.11.2015
(51) Int. Cl.: B22D 11/12, B22D 11/128, B22D 11/041

(54) **STRANGGIESSANLAGE FÜR DUENNBRAMMEN**
CONTINUOUS CASTING INSTALLATION FOR THIN SLABS
INSTALLATION DE COULÉE CONTINUE POUR BRAMES MINCES

(30) Priorität: 28.11.2014 DE 102014224390
(43) Veröffentlichungstag der Anmeldung: 04.10.2017
(73) Patentinhaber: SMS group GmbH, 40237 Düsseldorf (DE)
(72) Erfinder: HEIMANN, Thomas, 58644 Iserlohn (DE); REIFFERSCHEID, Markus, 41352 Korschenbroich (DE); PLOCIENNIK, Uwe, 40882 Ratingen (DE)
(74) Vertreter: Klüppel, Walter
(86) Internationale Anmeldenummer: PCT/EP2015/077909
(87) Internationale Veröffentlichungsnummer: WO 2016/083574

(56) Entgegenhaltungen:
- BE-A- 727 582
- DE-A1-102006 052 138
- JP-A- H11 170 020
- JP-U- S5 367 810
- US-A- 4 420 029

## Beschreibung

### Technisches Gebiet

Die Erfindung betrifft eine Vorrichtung zum Stranggießen von Dünnbrammen mit einer in Gießrichtung hinter einer Kokille angeordneten Strangführung, einem sich daran anschließenden Biege-/Richtbereich zum Umlenken des gegossenen Strangs, einer Schneideinrichtung zum Schneiden des Strangs in Dünnbrammen und einem Ofen, der zum Temperaturausgleich im Strang vorgesehen ist.

### Hintergrund der Erfindung

Ende der achtziger Jahre ist ein Verfahren zum Stranggießen von Dünnbrammen vorgestellt worden, das in der Fachwelt unter der Bezeichnung "Compact Strip Production" (CSP) bekannt geworden ist. Ziel war es damals, das herkömmliche Stranggießen zum "endabmessungsnahen" Gießen weiterzuentwickeln, d.h. die Brammen letztlich so dünn zu gießen, dass im Walzwerk nur noch die aus werkstoff- und verformungstechnischen Gründen notwendigen Mindestverformungen aufgebracht werden müssen und damit der Umfang der Walzstufe reduziert werden kann.

Eine Anlage zum Gießen von Dünnbrammen geht beispielsweise aus der WO 2007/101685 A1 hervor. Im Anschluss an die Kokille wird der gegossene Strang mittels einer Strangführung vertikal nach unten geführt. Wenn der Strang die Strangführung verlässt, ist er durcherstarrt. Der gegossene Strang wird erst nach der Durcherstarrung gebogen und gerichtet, um eine unerwünschte Strangdehnung und Rissbildung zu vermeiden. Aufgrund der senkrecht nach unten gerichteten Führung des Strangs und der sich daran anschließenden Umlenkung in die Horizontale wird dieser Anlagentyp auch Senkrecht-Abbiegeanlage genannt. Nach Biegen und Richten des Strangs folgt ein Temperaturausgleichsofen, auf den in der WO-Schrift nicht näher eingegangen wird.

Die Figur 1a zeigt eine Senkrecht-Abbiegeanlage aus dem Stand der Technik. Mit dem Bezugszeichen 10 ist eine Trichterkokille bezeichnet, aus welcher der gegossene Stahl als Strang 1 vertikal nach unten austritt. Der so ausgeformte Strang 1 wird anschließend entlang einer Strangführung 20 (weiterhin vertikal nach unten) geführt und mittels Kühlsegmenten 30 gekühlt. Die Kühlsegmente 30 bilden die sogenannte Sekundärkühlung. Am oder kurz vor dem Ende des letzten Kühlsegments 30 ist der Strang 1 vollständig erstarrt. Der Strang 1 gelangt anschließend unterhalb der Strangführung 20 in den Biegebereich 40, wo er zum einen Biegekräften ausgesetzt und zum anderen aktiv in Förderrichtung getrieben wird. Dies geschieht mittels Rollen und Rollenpaaren 41, deren Lage aus der Figur 1a hervorgeht. An den Biegebereich 40 schließt sich der Richtbereich 50 an, in dem der Strang 1 in die horizontale Ausrichtung gebracht wird. Auch hier sind Rollen 51 vorgesehen. Eine oder mehrere der Rollen 41, 51 sind Antriebsrollen und treiben den Strang in Transportrichtung vor, andere Rollen 41, 51 dienen der Führung und Ausrichtung des Strangs 1. Insofern bilden die Rollen 41 und 51 Mittel zum Treiben und Biegen des Strangs. Anschließend wird der Strang 1 mittels einer Schneideinrichtung 60 (in den Figuren teilweise auch einfach Schere genannt) in Dünnbrammen geschnitten. Die vereinzelten Brammen sind in der Figur 1a nicht gesondert eingezeichnet. Die Brammen laufen anschließend in einen Ofen 70, dessen Einlauf mit dem Bezugszeichen 71 bezeichnet ist. Der Ofen 70 ist als Tunnelofen ausgeführt und dient als Verbindung der Gießmaschine mit einem nicht dargestellten Walzwerk und zum Ausgleich der Dünnbrammentemperatur (in Querschnittsrichtung der Bramme gesehen). Die Transportrichtung des Strangs 1 bzw. der Brammen ist mit einer Pfeillinie T eingezeichnet.

Ein beispielhaftes Temperaturprofil des Strangs 1 entlang der Transportrichtung ist in der Figur 1b gezeigt. Die Grafik zeigt den Temperaturverlauf auf der Oberfläche des Strangs 1, im Kern und die Durchschnittstemperatur als Funktion vom Abstand, ausgehend von dem Gießspiegel an der Kokille, für einen Low-Carbon-Werkstoff mit einer Brammenabmessung von 1.600 mm x 60 mm bei einer Gießgeschwindigkeit von 5,2 m/min. Die Durcherstarrung liegt bei ca. 7,4 m, etwa 0,5 m vor der letzten Rolle der Kühlsegmente 30. Durch Strahlung und den Kontakt mit den Rollen 41, 51 sinkt die Durchschnittstemperatur des Strangs 1 zwischen dem Ende der Kühlsegmente 30 - über Biegebereich 40, Richtbereich 50 und Schneideinrichtung 60 - bis zum Ofeneinlauf 71 stark ab. Die Durchschnittstemperatur sinkt von ca. 1.247 °C nach den Kühlsegmenten 30 um ca. 200 °C auf etwa 1.041 °C ab.

Eine alternative, kompaktere Bauform der CSP-Anlage ist in der Figur 2a gezeigt. Ein beispielhaftes Temperaturprofil des Strangs 1 entlang der Transportrichtung geht aus der Figur 2b hervor. Analog zur Figur 1b zeigt die Grafik der Figur 2b den Temperaturverlauf auf der Oberfläche des Strangs 1, im Kern und die Durchschnittstemperatur als Funktion vom Abstand, ausgehend von dem Gießspiegel an der Kokille, für einen Low-Carbon-Werkstoff mit einer Brammenabmessung von 1.350 mm x 40 mm bei einer Gießgeschwindigkeit von 4 m/min. Im Unterschied zur Bauform der Figur 1a sind hier nur zwei Kühlsegmente 30 vorgesehen, und die Strangführung 20 ist insgesamt kürzer ausgebildet. Die Anlage kommt dadurch mit weniger Segmenten aus und weist eine insgesamt geringere Bauhöhe auf. Der Erstarrungspunkt liegt kurz vor der letzten Rolle der Kühlsegmente 30. Auch hier sinkt die Durchschnittstemperatur um ca. 200 °C von 1.246 °C auf 1.041 °C ab.

### Darstellung der Erfindung

Eine Aufgabe der Erfindung besteht darin, eine Vorrichtung zum Stranggießen von Dünnbrammen mit verbesserter Energieeffizienz und/oder verringerter Baugröße anzugeben.

Die Aufgabe wird mit einer Vorrichtung mit den Merkmalen des Anspruchs 1 gelöst. Vorteilhafte Weiterbildungen folgen aus den Unteransprüchen, der nachfolgenden Darstellung der Erfindung sowie der Beschreibung bevorzugter Ausführungsbeispiele.

Die erfindungsgemäße Vorrichtung ist zum Stranggießen von Dünnbrammen ausgelegt. Als Dünnbrammen kommen insbesondere Brammen mit einer Dicke zwischen 35 mm und 90 mm, bevorzugt zwischen 40 mm und 60 mm, in Betracht. Das Gießen von Dünnbrammen war lange Zeit technisch ungelöst, da das dünne Material dehnungs- und rissanfällig ist. Neben anderen Aspekten war das Umlenken und Richten des dünnen Strangs Gegenstand von Forschung und Entwicklung. Ein Vergleich mit Anlagen zum Gießen von Dickbrammen ist daher nicht ohne weiteres möglich.

Die erfindungsgemäße Vorrichtung weist eine Strangführung auf, die einer trichterförmigen Gießkokille in Gießrichtung folgt. Aus der Kokille tritt der im Kern noch geschmolzene Stahl und erstarrt von außen nach innen, während er von der Strangführung geführt wird. Zur rascheren Abkühlung sind vorzugsweise ein oder mehrere Kühlsegmente vorgesehen. Die Strangführung und die Kühlsegmente sind entlang einer ersten Richtung ausgerichtet, die vorzugsweise im Wesentlichen parallel zur Schwerkraftrichtung vertikal von oben nach unten verläuft. Am Ende oder kurz vor dem Ende der Strangführung bzw. der Kühlsegmente ist der Strang vollständig erstarrt. Im Anschluss daran befindet sich ein Biege-/Richtbereich, der Mittel zum Treiben und Biegen des Strangs in eine zweite Richtung, die sich von der ersten Richtung unterscheidet, aufweist. Die angesprochenen Mittel zum Treiben und Biegen umfassen vorzugsweise Rollen und/oder Rollenpaare, die wenigstens zum Teil aktiv angetrieben sein können, um den Strang entlang der Transportrichtung zu befördern. Die zweite Richtung ist vorzugsweise im Wesentlichen horizontal vorgesehen, damit der Strang auf diese Weise zu einem Walzwerk, das nicht Teil der hier beschriebenen Vorrichtung ist, weitergeführt werden kann. Auf dem Weg dorthin wird der Strang mittels einer Schneideinrichtung in Dünnbrammen geschnitten.

Die Vorrichtung weist ferner einen ersten Ofen auf, der zum Temperaturausgleich im Strang, genauer gesagt entlang des Querschnitts senkrecht zur Längserstreckung desselben, vorgesehen ist. Der erste Ofen erstreckt sich bogenförmig wenigstens teilweise über den Biege-/Richtbereich und zum Teil entlang der zweiten Richtung. Der Ofen ist vorzugsweise als Tunnelofen ausgebildet. Die Schneideinrichtung befindet sich hierbei vorzugsweise hinter dem ersten Ofen, um den Ofen so weit wie möglich nach vorn in Richtung Kokille verschieben zu können.

Eine technische Wirkung der Erfindung besteht darin, dass die Durchschnittstemperatur des Strangs zwischen dem Auslauf aus dem letzten Kühlsegment bis zur Schneideinrichtung weniger stark abfällt, da der Strang aufgrund des nach vorn verlängerten und gebogenen ersten Ofens früher in den Temperaturausgleichsofen eintritt. Eine Verlängerung des Ofens nach vorn ist eine technische Neuerung, die von der früheren Vorstellung Abstand nimmt, dass im Biege- und/oder Richtbereich kein Ofen vorgesehen sein soll; zum einen, um diesen neuralgischen Bereich zugänglich zu lassen, zum anderen, um während des Biegens und Richtens des Strangs keinen Temperaturausgleich im Strang vorzunehmen. Eine positive Folge der hier dargestellten Neuerung sind geringere Energiekosten. Dies wird verstärkt, wenn der Ofen nur vor dem Angießen und bei geringen Gießgeschwindigkeiten geheizt werden muss und ansonsten zum passiven Wärmeausgleich genutzt werden kann. Da die Temperatur nicht so stark abfällt, entstehen weniger Ausscheidungen, wodurch die Rissgefahr sinkt und die mechanischen Eigenschaften der Brammen verbessert werden. Durch die sauerstoffarme Ofenatmosphäre verringert sich das Zunderwachstum, was zu einer höheren Ausbringung führt. Insgesamt kann der Ofen kompakter und damit die Fertigungshalle kürzer gebaut werden.

Im Bereich der Strangführung sind, wie bereits erwähnt, vorzugsweise ein oder mehrere Kühlsegmente zum Abkühlen des Strangs vorgesehen. Diese beschleunigen das Abkühlen und ermöglichen darüber hinaus auch eine bessere Kontrolle über den Abkühlvorgang. Am oder kurz vor dem Ende des letzten Kühlsegments ist der Strang durcherstarrt und kann durch den Biege-/Richtbereich umgelenkt werden.

Der erste Ofen ist vorzugsweise in einem Bereich zwischen 10° und 80° gebogen. Bereits eine kleine Verlängerung von 10° nach vorn in den Richtbereich hinein schafft eine Minderung des Temperaturabfalls des Strangs. Eine Verlängerung über 80° hinaus ist technisch schwer realisierbar. Ein Abstand zwischen dem Ende der Strangführung bzw. zwischen dem Ende des letzten Kühlsegments und dem Ofeneinlauf ist aus wartungstechnischen und anderen Gründen wünschenswert. Tendenziell sollte der Ofen jedoch so weit wie möglich an das Ende der Strangführung bzw. Kühlung herangebaut werden, da der heiße Strang gerade bei hohen Temperaturen viel Wärme abstrahlt.

Um die Erfindung einfach in bestehende Anlagen integrieren zu können (beispielsweise um ein Umsetzten der Schneideinrichtung zu vermeiden), ist gemäß einem weiteren bevorzugten Ausführungsbeispiel hinter dem ersten Ofen ein zweiter Ofen und zwischen beiden Öfen die Schneideinrichtung vorgesehen. Der zweite Ofen erstreckt sich vorzugsweise vollständig entlang der zweiten Richtung und ist nicht gebogen. Der zweite Ofen kann in vielen Fällen kürzer ausgeführt sein als der erste Ofen, da dieser ggf. lediglich zum Ausgleich des Temperaturgefälles, das sich auf der kurzen offenen Wegstrecke an der Schneideinrichtung aufgebaut hat, verantwortlich ist.

Vorzugsweise wird der Biege-/Richtbereich von einem Biegebereich mit Biegerollen und einem Richtbereich mit Richtrollen aufgebaut, wobei eine oder mehrere der Biegerollen und/oder Richtrollen im ersten Ofen angeordnet sind. Die offene Führung im Biege-/Richtbereich war beim Gießen von Dünnbrammen lange Zeit als unabdingbar angesehen worden. Dieses technische Vorurteil wird hiermit überwunden; insbesondere können die Mittel zum Treiben und Biegen des Strangs teilweise oder vollständig im Ofen vorgesehen sein, ohne dass sich diese technische Maßnahme negativ auf die Qualität der Dünnbrammen auswirkt. Dazu müssen die Mittel, etwa die Rollen, zum Treiben und Biegen des Strangs, die sich im Ofen befinden, aus einem hitzebeständigen Material gefertigt sein. Alternativ oder zusätzlich dazu kann auch eine Kühleinrichtung zum Kühlen der entsprechenden Mittel vorgesehen sein. Die genannten technischen Maßnahmen (Kühlung und/oder hitzebeständiges Material) gelten besonders bevorzugt für die sogenannten Richtrollen im Richtbereich.

Vorzugsweise ist vor dem Einlauf in den ersten Ofen ein Wasserabstreifer zur Entfernung von Spritzwasser vorgesehen. Indem der Ofen nach vorn verlängert und nach oben gebogen ist, kann so verhindert werden, dass Wasser in den Ofen eindringt. Der Wasserabstreifer kann etwa mittels eines oder mehrerer Abstreifbleche und/oder Luftdruck und/oder Wasserstrahlung und/oder mittels einer Absaugeinrichtung realisiert sein.

Indem der Bereich der Umlenkung und des Richtens zum Temperaturausgleich im Strang genutzt wird, ist der Biege-/Richtbereich von außen möglicherweise schwerer zugänglich und schwer einsehbar. Um Schwierigkeiten, die sich daraus ergeben, zu überwinden, können verschiedene technische Maßnahmen vorgesehen sein. Beispielweise ist der Bereich am Einlauf des ersten Ofens vorzugsweise so gestaltet, dass ein Strang, etwa der Kaltstrang und/oder der Strang bei einer Havarie, am Ofen vorbeigeleitet werden kann. Dies kann durch Abschrägung des Ofeneinlaufs erreicht werden. Alternativ oder zusätzlich dazu ist der Ofeneinlauf oder der vordere Bereich des ersten Ofens wenigstens auf der Unterseite verfahrbar ausgebildet. Um den Prozessverlauf bequem überwachen und das Einfädeln des Strangs in den Biege-/Richtbereich einfacher gestalten zu können, sind vorzugsweise eine oder mehrere hitzebeständige Kameras im ersten Ofen vorgesehen. Aus dem gleichen Grund sind vorzugsweise eine oder mehrere Rollen im Biege-/Richtbereich verfahrbar vorgesehen. Dies gilt besonders bevorzugt für die Rollen im Bereich des Ofeneinlaufs.

Wenngleich die vorliegende Erfindung im technischen Umfeld von Dünnbrammenstranggießanlagen zum Einsatz kommt, kann die Erfindung ggf. auch in anderen Bereichen umgesetzt werden. Darüber hinaus sind weitere Vorteile und Merkmale der vorliegenden Erfindung aus der folgenden Beschreibung bevorzugter Ausführungsbeispiele ersichtlich. Die dort beschriebenen Merkmale können alleinstehend oder in Kombination mit einem oder mehreren der oben erwähnten Merkmale umgesetzt werden, insofern sich die Merkmale nicht widersprechen. Die folgende Beschreibung bevorzugter Ausführungsbeispiele erfolgt dabei unter Bezugnahme auf die begleitenden Zeichnungen.

### Kurze Beschreibung der Figuren

Die Figur 1a zeigt eine herkömmliche CSP-Anlage mit horizontalem Ofen; die Figur 1b zeigt Temperaturprofile eines damit gegossenen Strangs als Funktion des Abstands vom Gießspiegel.

Die Figur 2a zeigt eine herkömmliche CSP-Kompaktanlage mit horizontalem Ofen; die Figur 2b zeigt Temperaturprofile eines damit gegossenen Strangs als Funktion des Abstands vom Gießspiegel.

Die Figur 3 zeigt eine CSP-Anlage gemäß einem Ausführungsbeispiel mit gebogenem Ofen.

Die Figur 4 zeigt einen vergrößerten Ausschnitt am Ofeneinlauf des Ausführungsbeispiels der Figur 3.

Die Figur 5a zeigt eine CSP-Anlage gemäß einem weiteren Ausführungsbeispiel mit zwei Öfen; die Figur 5b zeigt ein Temperaturprofil eines damit gegossenen Strangs als Funktion des Abstands vom Gießspiegel.

Die Figur 6a zeigt eine CSP-Kompaktanlage gemäß einem weiteren Ausführungsbeispiel mit zwei Öfen; die Figur 6b zeigt ein Temperaturprofil eines damit gegossenen Strangs als Funktion des Abstands vom Gießspiegel.

### Detaillierte Beschreibung bevorzugter Ausführungsbeispiele

Im Folgenden werden beispielhafte Ausführungsformen der Erfindung im Detail mit Bezug auf die Zeichnungen beschrieben. Es sei darauf hingewiesen, dass die hierin beschriebenen Ausführungsbeispiele nicht dazu beabsichtigt sind, die Erfindung zu beschränken, sondern der Erläuterung der Erfindung dienen, wobei die dargelegten Merkmale oder Merkmalskombinationen der Ausführungsbeispiele nicht immer essentiell für die Erfindung sein müssen.

Die Figur 3 zeigt eine Senkrecht-Abbiegeanlage gemäß einem ersten Ausführungsbeispiel. Mit dem Bezugszeichen 10 ist eine Trichterkokille bezeichnet, aus welcher der gegossene Stahl als Strang 1 vertikal nach unten austritt. Der so ausgeformte Strang 1 wird anschließend entlang einer Strangführung 20 (weiterhin vertikal nach unten) geführt und mittels Kühlsegmenten 30 gekühlt. Die Kühlsegmente 30 bilden die sogenannte Sekundärkühlung. Am oder kurz vor dem Ende des letzten Kühlsegments 30 ist der Strang 1 vollständig erstarrt. Der Strang 1 gelangt anschließend unterhalb der Strangführung 20 in den Biegebereich 40, wo er Biegekräften ausgesetzt ist. Dies geschieht mittels Rollen und Rollenpaaren 41, deren Lage aus der Figur 1a hervorgeht. An den Biegebereich 40 schließt sich der Richtbereich 50 an, in dem der Strang 1 in die horizontale Ausrichtung gebracht wird. Auch hier sind Rollen 51 vorgesehen. Eine oder mehrere der Rollen 41, 51 sind Antriebsrollen und treiben den Strang in Transportrichtung vor, andere Rollen 41, 51 dienen der Führung und Ausrichtung des Strangs 1. Insofern bilden die Rollen 41 und 51 Mittel zum Treiben und Biegen des Strangs.

Im Unterschied zur Anlage der Figur 1a ist in der Figur 3 keine Schneideinrichtung 60 dargestellt, denn diese befindet sich hinter dem Ofen 80. Der Ofen 80 weist einen horizontalen Abschnitt 85 (allgemein, einen Abschnitt entlang der zweiten Richtung) sowie einen gebogenen Abschnitt 86 auf, der sich wenigstens teilweise über den Biege-/Richtbereich 40, 50 erstreckt. Im Vergleich zur Anlage der Figur 1a ist der Ofen 80 somit in Richtung Kokille 10 nach vorn in den oder über den Richtbereich 50 hinaus verlängert. Der Ofen 80 ist vorzugsweise als Tunnelofen ausgeführt und dient zum Ausgleich der Temperatur im Strang. Anschließend wird der Strang 1 mittels der nicht dargestellten Schneideinrichtung 60 in Dünnbrammen geschnitten. Die Transportrichtung des Strangs 1 ist mit einer Pfeillinie T eingezeichnet.

Die Bogenlänge des Abschnitts 86 des Ofens liegt vorzugsweise im Bereich von 10° bis 80°. Bereits eine kleine Verlängerung von 10° in den Richtbereich 50 hinein schafft eine deutliche Minderung des Temperaturabfalls des Strangs 1. Eine Verlängerung über 80° hinaus ist technisch schwer realisierbar. Zum einen soll der Strang 1 vorzugsweise vor dem Ofeneinlauf 81 vollständig erstarrt sein, zum anderen ist ein Abstand zwischen dem Ende der Strangführung 20 bzw. zwischen dem Ende des letzten Kühlsegments 30 und dem Ofeneinlauf 81 aus wartungstechnischen und anderen Gründen, die weiter unten deutlich werden, wünschenswert. Tendenziell sollte der Ofen 80 jedoch so weit wie möglich an das Ende der Kühlung 30 herangebaut werden, da der heiße Strang 1 gerade bei hohen Temperaturen viel Wärme abstrahlt.

Im Anschluss an den Ofen 80 wird der Strang 1 mittels der in der Figur 3 nicht dargestellten Schneideinrichtung 60 in Dünnbrammen geschnitten. Dass die Positionierung der Schneideinrichtung 60 auch anders möglich ist, zeigt die Figur 5a, die bis auf die Ausführung des Ofens 80 und die Position der Schneideinrichtung 60 der Anlage der Figur 3 gleicht. In der Figur 5a behält die Schneideinrichtung ihre herkömmliche Position (im Vergleich zur Anlage der Figur 1a). Dazu befindet sich die Schneideinrichtung 60 in einem Zwischenraum zwischen dem Ofen 80, der in diesem Zusammenhang auch als erster Ofen bezeichnet wird, und einem zweiten Ofen 90. Der zweite Ofen ist vollständig horizontal bzw. entlang der zweiten Richtung vorgesehen.

Indem der Ofen 80 nach vorn verlängert und nach oben gebogen ist, kann nicht gänzlich ausgeschlossen werden, dass Restspritzwasser in den Ofen 80 eindringen kann. Aus diesem Grund ist vorzugsweise ein (nicht dargestellter) Wasserabstreifer vor dem Ofeneinlauf 81 vorgesehen. Der Wasserabstreifer kann etwa mittels eines oder mehrerer Abstreifbleche und/oder Luftdruck und/oder Wasserstrahlung und/oder mittels einer Absaugeinrichtung realisiert sein.

Der Ofeneinlauf 81 ist vorzugsweise so ausgebildet, dass der Kaltstrang insbesondere beim Ausfädeln (in den Figuren nicht dargestellt) oder der Strang 1 bei einer Havarie am Ofen 80 vorbeigeführt werden kann. Dies kann durch Abschrägung des Ofeneinlaufs 81 erreicht werden, wie es in der Figur 4 gezeigt ist. Alternativ oder zusätzlich dazu ist der Ofeneinlauf 81 oder der vordere Bereich des Ofens 80 wenigstens auf der Unterseite verfahrbar ausgebildet, worunter auch eine etwaige Schwenkbewegung fällt. Unter "Kaltstrang" wird hierbei jener Strang verstanden, der vor dem Angießen in die Gießanlage eingeführt wird. Auf diesen Kaltstrang wird das flüssige Material gegossen. Der Kaltstrang dient dazu, dass das beim Gießbeginn noch flüssige Material nicht schnell durch die Kühlsegmente 30 fließt, sondern erst eine feste Strangschale ausbildet und anschließend zusammen mit dem Kaltstrang langsam durch die Sekundärkühlung 30 gezogen wird. Nach der Kühlung ist das Material durcherstarrt und kann ohne Kaltstrang weitergeführt werden. Dieser Kaltstrang soll gemäß dieser Ausführungsform vor dem Ofen 80 vom echten Strang 1 getrennt werden und senkrecht nach unten entfernt werden. Der Kaltstrang kann als Kaltstrangkette gefertigt werden.

Um das Einfädeln des Strangs 1 in den Ofen 80 zu unterstützen sind eine oder mehrere der Rollen 41, 51 verschiebbar vorgesehen. Insbesondere die Positionen der beiden Einlaufrollen, die mit dem Bezugszeichen 82 bezeichnet sind, sind vorzugsweise veränderbar vorgesehen. Eine derartige Verfahrbarkeit kann aber auch für andere Rollen, insbesondere die Richtrollen 51, vorgesehen sein. Der Ofen 80 muss dazu nach oben hin ausreichend Platz bieten, damit die Richtrollen 51 zur Strangführung 20 weit genug geöffnet werden können. Die Einstellung der betreffenden Rollen 41, 51 im Ofen 80, das auseinanderfahren von Rollenpaaren usw. kann mittels einer hydraulischen Steuerung realisiert werden. Um das Einfädeln von außen beobachten zu können, sind im Ofen 80 vorzugsweise eine oder mehrere hitzebeständige Kameras (nicht dargestellt) eingebaut.

Der Ofen 80, oder ein Teil davon, kann als Passivofen ausgelegt sein, der nur beim Angießen oder bei kleinen Gießgeschwindigkeiten (geringere Durchschnittstemperatur) aktiv heizt; andernfalls dient er als gute Isolation. Ob der Ofen 80 als Aktiv- oder Passivofen betrieben wird, kann individuell verschieden sein und hängt stark von den konkreten Gießbedingungen ab. Beispiele dazu werden weiter unten besprochen.

Um zu vermeiden, dass die Richtrollen 51 durch die hohen Umgebungstemperaturen beschädigt werden, werden diese vorzugsweise gekühlt. Alternativ sind die Rollen 51 aus einem hochfesten und hitzebeständigen Material gefertigt, damit keine Wärme über die Rollen 51 abgegeben wird. Diese Ausführungsbeispiele können analog für andere Rollen aus dem Biege-/Richtbereich Anwendung finden.

Die oben eingeführte Figur 5a zeigt ein Ausführungsbeispiel, das dem der Figur 3 ähnlich ist. Statt eines Ofens 80 sind jedoch zwei Öfen 80 und 90 vorgesehen, zwischen denen die Schneideinrichtung 60 angeordnet ist.

Im Folgenden soll eine spezielle Betriebskonfiguration dieser Anlage beschrieben werden. Ein beispielhaftes Temperaturprofil des Strangs 1 entlang der Transportrichtung ist dazu in der Figur 5b gezeigt. Die Grafik zeigt den Temperaturverlauf auf der Oberfläche des Strangs 1, im Kern und die Durchschnittstemperatur als Funktion vom Abstand, ausgehend von dem Gießspiegel an der Kokille, für einen Low-Carbon-Werkstoff mit einer Brammenabmessung von 1.600 mm x 60 mm bei einer Gießgeschwindigkeit von 5,2 m/min.

Gemäß diesem Beispiel wird der 60 mm dicke Strang in der CSP-Anlage mit einer metallurgischen Länge von etwa 8 m gegossen. Ein Low-Carbon-Werkstoff mit Liquidustemperatur von 1.529 °C und Solidustemperatur von 1.499 °C erstarrt bei einer Überhitzung von 25 °C nach etwa 7,4 m. Die Durchschnittstemperatur beträgt am Ende der Kühlsegmente 30 bei ca. 8 m etwa 1.250 °C und sinkt durch Strahlung und den Kontakt mit den Biegerollen 41 bis zum Ofeneinlauf 81 bei ca. 11 m auf etwa 1.200 °C ab. Der erste Ofen 80 ist in diesem Beispiel etwa 6 m lang und muss den Strang 1 bei dieser Gießgeschwindigkeit nicht aktiv erwärmen. Er muss zumindest aber vor dem ersten Guss auf 1.200 °C hochgefahren werden. Ferner ist er für geringere Gießgeschwindigkeiten oder bei dünnerem Material des Strangs 1 als Aktivofen ausgelegt. Des Weiteren wird angenommen, dass die im ersten Ofen 80 befindlichen Richtrollen 51 dem Strang 1 im Wesentlichen keine Wärme entziehen. Beim Ofenauslauf, der mit dem Bezugszeichen 84 bezeichnet ist, nach ca. 17 m hat sich die Temperatur im Strang 1 ausgeglichen und beträgt an jeder Querschnittsposition etwa 1.200 °C. Auf den nächsten 3 m kann sich die Schneideinrichtung 60 befinden. Durch die freie Wärmestrahlung und durch Rollenkontakt sinkt die Durchschnittstemperatur des Strangs 1 um ca. 50 °C auf etwa 1.150 °C ab. Der Strang 1 gelangt nun in den zweiten Ofen 90. Darin findet ein neuerlicher Temperaturausgleich statt. Hinter dem zweiten Ofen 90, der in der Regel kürzer als der erste Ofen 80 ist und im vorliegenden Beispiel eine Länge von 5 m aufweist, hat sich die Temperatur im Strang 1 erneut ggf. ohne aktives Aufheizen ausgeglichen, und der Strang 1 kann direkt in das anschließende Walzwerk einlaufen. Für geringere Temperaturen nach der Sekundärkühlung und um bei Störungen genügend Sicherheitszonen zu haben, können die Öfen 80, 90 wesentlich länger gebaut werden und die Position der Schneideinrichtung 60 könnte weiter nach hinten platziert werden.

Ein alternatives Ausführungsbeispiel, das sich an die Kompaktanlage der Figur 2a anlehnt, ist in der Figur 6a gezeigt. Der Temperaturverlauf der Anlage geht aus der Figur 6b hervor. Analog zur Figur 2b zeigt die Grafik der Figur 6b den Temperaturverlauf auf der Oberfläche des Strangs 1, im Kern und die Durchschnittstemperatur als Funktion vom Abstand, ausgehend von dem Gießspiegel an der Kokille, für einen Low-Carbon-Werkstoff mit einer Brammenabmessung von 1.350 mm x 40 mm bei einer Gießgeschwindigkeit von 4 m/min. Darüber hinaus behalten der Aufbau der einzelnen Komponenten und deren Funktionen ihre Gültigkeit, und auf eine wiederholende Beschreibung wird zur Vermeidung von Redundanz verzichtet.

Alle Ausführungsbeispiele haben gemeinsam, dass die Durchschnittstemperatur des Strangs 1 zwischen dem Auslauf aus dem letzten Kühlsegment 30 bis zur Schneideinrichtung 60 weniger stark abfällt, als es etwa mit Anlagen gemäß den Figuren 1a und 2a der Fall ist. Das geht deutlich aus einem Vergleich der entsprechenden Temperaturprofile hervor.

Eine positive Folge sind geringere Energiekosten. Dies wird verstärkt, wenn der Ofen 80 und/oder 90 nur vor dem Angießen und bei geringen Gießgeschwindigkeiten geheizt werden muss und ansonsten zum passiven Wärmeausgleich genutzt werden kann. Da die Temperatur nicht so stark abfällt, entstehen weniger Ausscheidungen, wodurch die Rissgefahr sinkt und die mechanischen Eigenschaften der Brammen verbessert werden. Durch die sauerstoffarme Ofenatmosphäre verringert sich das Zunderwachstum, was zu einer höheren Ausbringung führt. Insgesamt kann der Ofen kompakter und damit die Fertigungshalle kürzer gebaut werden. Die durchschnittliche Strangtemperatur ist auch beim Einbau einer Schneideinrichtung zwischen zwei Öfen 80 und 90 (ca. 3 m freie Strahlung) hoch genug für das anschließende Walzwerk.

Soweit anwendbar, können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 1: Strang
- 10: Kokille
- 20: Strangführung
- 30: Kühlsegmente
- 40: Biegebereich
- 41: Rollen des Biegebereichs
- 50: Richtbereich
- 51: Richtrollen
- 60: Schneideinrichtung
- 70: Ofen
- 71: Ofeneinlauf
- 80: erster Ofen
- 81: Ofeneinlauf
- 82: Einlaufrollen
- 84: Ofenauslauf
- 85: Ofenabschnitt entlang der zweiten Richtung
- 86: gebogener Ofenabschnitt
- 90: zweiter Ofen
- T: Transportrichtung des Strangs bzw. der Dünnbrammen

## Patentansprüche

1. Vorrichtung zum Stranggießen von Dünnbrammen mit einer in Gießrichtung hinter einer Kokille (10) angeordneten Strangführung (20), welche den von der Kokille (10) ausgegebenen Strang (1) entlang einer ersten Richtung führt, einem sich daran anschließenden Biege-/Richtbereich (40, 50), der Mittel zum Treiben und Biegen des Strangs (1) in eine zweite Richtung, die sich von der ersten Richtung unterscheidet, aufweist, einer Schneideinrichtung (60), welche den Strang (1) in Dünnbrammen schneidet und einem ersten Ofen (80), der zum Temperaturausgleich im Strang (1) vorgesehen ist,
**dadurch gekennzeichnet, dass**
der erste Ofen (80) sich bogenförmig wenigstens teilweise über den Biege-/Richtbereich (40, 50) und zum Teil entlang der zweiten Richtung erstreckt.

2. Vorrichtung nach Anspruch 1, **dadurch gekennzeichnet, dass** im Bereich der Strangführung (20) ein oder mehrere Kühlsegmente (30) zum Abkühlen des Strangs (1) vorgesehen sind.

3. Vorrichtung nach Anspruch 1 oder 2, **dadurch gekennzeichnet, dass** der erste Ofen (80) in einem Bereich zwischen 10° und 80° gebogen ist.

4. Vorrichtung nach einem der vorhergehenden Ansprüche, **dadurch gekennzeichnet, dass** die Vorrichtung zum Gießen von Dünnbrammen mit einer Dicke zwischen 35 mm und 90 mm, vorzugsweise 40 mm bis 60 mm, ausgelegt ist.

5. Vorrichtung nach einem der vorhergehenden Ansprüche, **dadurch gekennzeichnet, dass** die Schneideinrichtung (60) hinter dem ersten Ofen (80) angeordnet ist.

6. Vorrichtung nach einem der vorhergehenden Ansprüche, **dadurch gekennzeichnet, dass** hinter dem ersten Ofen (80) ein zweiter Ofen (90) und zwischen beiden Öfen die Schneideinrichtung (60) vorgesehen ist.

7. Vorrichtung nach einem der vorhergehenden Ansprüche, **dadurch gekennzeichnet, dass** der Biege-/Richtbereich (40, 50) mit einem Biegebereich (40) mit Biegerollen (41) und einem Richtbereich (50) mit Richtrollen (51) aufgebaut ist, wobei eine oder mehrere der Biegerollen (41) und/oder Richtrollen (51) im ersten Ofen (80) angeordnet sind.

8. Vorrichtung nach einem der vorhergehenden Ansprüche, **dadurch gekennzeichnet, dass** vor dem Einlauf (81) in den ersten Ofen (80) ein Wasserabstreifer zur Entfernung von Spritzwasser vorgesehen ist.

9. Vorrichtung nach einem der vorhergehenden Ansprüche, **dadurch gekennzeichnet, dass** der Bereich am Einlauf (81) des ersten Ofens (80) so gestaltet ist, dass ein Strang, vorzugsweise der Kaltstrang und/oder der Strang (1) bei einer Havarie, am ersten Ofen (80) vorbeigeleitet werden kann.

10. Vorrichtung nach Anspruch 9, **dadurch gekennzeichnet, dass** der vordere Bereich des Ofens 80 verfahrbar und/oder schwenkbar ausgebildet ist.

11. Vorrichtung nach einem der vorhergehenden Ansprüche, **dadurch gekennzeichnet, dass** eine oder mehrere hitzebeständige Kameras im ersten Ofen (80) vorgesehen sind.

12. Vorrichtung nach einem der vorhergehenden Ansprüche, **dadurch gekennzeichnet, dass** eine oder mehrere Rollen im Biege-/Richtbereich (40, 50) verfahrbar sind.

## Claims

1. Device for continuous casting of thin slabs with a strip guide (20), which is arranged behind a mould (10) in casting direction and which guides the strip (1), which has exited the mould (10), along a first direction, a bending/straightening region (40, 50) which is connected therewith and which comprises means for driving and bending the strip (1) in a second direction differing from the first direction, a cutting device (60) which cuts the strip (1) into thin slabs and a first furnace (80) provided for temperature equalisation in the strip (1),
**characterised in that**
the first furnace (80) extends curvilinearly at least partly over the bending/straightening region (40, 50) and in part along the second direction.

2. Device according to claim 1, **characterised in that** one or more cooling segments (30) for cooling the strip (1) are provided in the region of the strip guide (20).

3. Device according to claim 1 or 2, **characterised in that** the first furnace (80) is curved in a range between 10° and 80°.

4. Device according to any one of the preceding claims, **characterised in that** the device is designed for casting thin slabs with a thickness between 35 millimetres and 90 millimetres, preferably 40 millimetres to 60 millimetres.

5. Device according to any one of the preceding claims, **characterised in that** the cutting device (60) is arranged behind the first furnace (80).

6. Device according to any one of the preceding claims, **characterised in that** a second furnace (90) is provided behind the first furnace (80) and the cutting device (60) is provided between the two furnaces.

7. Device according to any one of the preceding claims, **characterised in that** the bending/straightening region (40, 50) is constructed with a bending region (40) with bending rollers (41) and a straightening region (50) with straightening rollers (51), wherein one or more of the bending rollers (41) and/or straightening rollers (51) are arranged in the first furnace (80).

8. Device according to any one of the preceding claims, **characterised in that** a water stripper for removal of spray water is provided in front of the inlet (81) into the first furnace (80).

9. Device according to any one of the preceding claims, **characterised in that** the region at the inlet (81) of the first furnace (80) is so formed that a strip, preferably the cold strip and/or the strip (1) in the case of an accident, can be conducted past the first furnace (80).

10. Device according to claim 9, **characterised in that** the front region of the furnace (80) is constructed to movable and/or pivotable.

11. Device according to any one of the preceding claims, **characterised in that** one or more heat-resistant cameras are provided in the first furnace (80).

12. Device according to any one of the preceding claims, **characterised in that** one or more rollers in the bending/straightening region (40, 50) are movable.

## Revendications

1. Dispositif pour la coulée continue de brames minces, comprenant : un guide de barre (20) disposé après une lingotière (10) dans le sens de la coulée, qui guide la barre (1) qui quitte la lingotière (10) dans une première direction ; une zone de cintrage/dressage (40, 50) qui s'y raccorde directement, qui présente des moyens pour l'entraînement et le cintrage de la barre (1) dans une deuxième direction, qui se distingue de la première direction ; un mécanisme de découpe (60) qui découpe la barre (1) en brames minces ; et un premier four (80) qui est prévu pour la compensation de la température dans la barre (1),
**caractérisé en ce que** le premier four (80) s'étend en prenant une forme arquée au moins en partie dans la zone de cintrage/dressage (45, 50) et en partie dans la deuxième direction.

2. Dispositif selon la revendication 1, **caractérisé en ce qu'**on prévoit, dans la zone du guide de barre (20), un ou plusieurs segments de refroidissement (30) pour le refroidissement de la barre (1).

3. Dispositif selon la revendication 1 ou 2, **caractérisé en ce que** le premier four (80) prend une forme arquée dans une plage entre 10° et 80°.

4. Dispositif selon l'une quelconque des revendications précédentes, **caractérisé en ce que** le dispositif est conçu pour la coulée de brames minces dont l'épaisseur se situe entre 35 mm et 90 mm, de préférence entre 40 mm et 60 mm.

5. Dispositif selon l'une quelconque des revendications précédentes, **caractérisé en ce que** le mécanisme de découpe (60) est disposé derrière le premier four (80).

6. Dispositif selon l'une quelconque des revendications précédentes, **caractérisé en ce qu'**on prévoit, derrière le premier four (80), un deuxième four (90) et, entre les deux fours, le mécanisme de découpe (60).

7. Dispositif selon l'une quelconque des revendications précédentes, **caractérisé en ce que** la zone de cintrage/dressage (40, 50) est réalisée avec une zone de cintrage (40) comprenant des galets de cintrage (41) et avec une zone de dressage (50) comprenant des galets de dressage (51) ; dans lequel un ou plusieurs des galets de cintrage (41) et/ou des galets de dressage (51) sont disposés dans le premier four (80).

8. Dispositif selon l'une quelconque des revendications précédentes, **caractérisé en ce qu'**on prévoit, avant l'entrée (81) dans le premier four (80), un dispositif de raclage de l'eau pour éliminer l'eau de pulvérisation.

9. Dispositif selon l'une quelconque des revendications précédentes, **caractérisé en ce que** la zone à l'entrée (81) du premier four (80) est conçue d'une manière telle que l'on peut faire passer une barre, de préférence la fausse barre et/ou la barre (1), dans le cas d'une avarie, le long du premier four (80).

10. Dispositif selon la revendication 9, **caractérisé en ce que** la zone antérieure du four (80) est réalisée de manière à pouvoir être déplacée et/ou de manière à pouvoir pivoter.

11. Dispositif selon l'une quelconque des revendications précédentes, **caractérisé en ce qu'**on prévoit une ou plusieurs caméras résistant à la chaleur dans le premier pour (80).

12. Dispositif selon l'une quelconque des revendications précédentes, **caractérisé en ce qu'**un ou plusieurs galets dans la zone de cintrage/dressage (40, 50) sont aptes à se déplacer.
